# EUROPÄISCHE PATENTSCHRIFT

(11) **EP 2 173 500 B1**
(45) Veröffentlichungstag und Bekanntmachung des Hinweises auf die Patenterteilung: **19.06.2019**
(21) Anmeldenummer: 08784821.4
(22) Anmeldetag: 17.07.2008
(51) Int. Cl.: F28F 1/22, B07B 1/42, B06B 1/16, F25B 39/02

(54) **SYSTEM MIT SIEBKÖRPER UND UNWUCHTANTRIEB FÜR SIEBMASCHINEN**
SYSTEM WITH SCREEN AND UNBALANCED DRIVE FOR SCREENING MACHINES
SYSTÈME AVEC TAMIS ET ENTRAÎNEMENT À BALOURD POUR TAMIS

(30) Priorität: 24.07.2007 DE 102007034512
(43) Veröffentlichungstag der Anmeldung: 14.04.2010
(73) Patentinhaber: thyssenkrupp Industrial Solutions AG, 45143 Essen (DE)
(72) Erfinder: RIEDEL, Dietmar, Calgary, Alberta T3A 5WA (CA); SURREY, Siegbert, 40822 Mettmann (DE); PAPAJEWSKI, Detlef, 44879 Bochum (DE)
(74) Vertreter: thyssenkrupp Intellectual Property GmbH
(86) Internationale Anmeldenummer: PCT/EP2008/005825
(87) Internationale Veröffentlichungsnummer: WO 2009/012922

(56) Entgegenhaltungen:
- EP-A- 0 405 477
- EP-A- 0 692 317
- DE-A1- 3 410 449
- DE-U1- 7 811 967
- US-A- 6 155 428
- Linearschwingsiebe: "Linearschwingsiebe", , 15 June 2007 (2007-06-15), pages 1-12, XP055142959, Internet Retrieved from the Internet: URL:http://www.thyssenkrupp-industrial-sol utions.com/fileadmin/documents/brochures/l inearschwingsieb_de.pdf [retrieved on 2014-09-26]

## Beschreibung

Die Erfindung betrifft ein System mit einem Siebkörper und einem Unwuchtantrieb für Schwingungen ausübende Siebkörper einer Siebmaschine mit einer Förderrichtung für das Siebgut, insbesondere mineralischer Brechgüter wie z.B. Ölsand gemäß Anspruch 1.

Dem DE 7811967 U1 ist ein schwingungserzeugender Antrieb für Aufbereitungsmaschinen, z. B. ein Ellipsenschwingsieb, zur Ausbildung echter ellipsenförmiger Schwingungen zu entnehmen, mit zwei diese Schwingungen erzeugenden Kreisschwingungserregern sowie mit gleicher Drehzahl synchron und gegenläufig umlaufenden, unterschiedlichen Unwuchtgewichten. Die Unwuchtgewichte sind auf zwei durchgehenden Wellen angeordnet, wobei ein Getriebe neben dem schwingenden Teil der Maschine, z. B. dem Siebkasten, feststehend angeordnet ist. Die Wellen der Unwuchtgewichte sind durch Gelenkwellen oder vergleichbare Teile mit den Getriebeausgängen verbunden. Die die Unwuchtgewichte tragenden durchgehenden Wellen sind als Starr- oder Gelenkwellen ausgebildet.

In einem Prospekt der ThyssenKrupp Fördertechnik GmbH mit dem Titel "Linearschwingsiebe" ist ein System gemäß dem Oberbegriff des Patentanspruchs 1 mit einem Unwuchtantrieb zur Erzeugung linearer Schwingungen bei großen Maschinensieben beschrieben, wobei die Schwingungsanregung durch sogenannte Doppel-Unwuchtgetriebe erfolgt. Ein solches Getriebe umfasst zwei in einem Gehäuse achsparallel gelagerte Wellen mit darauf befindlichen Unwuchtscheiben, deren entgegengesetzt gerichtete Rotationsbewegung durch ein Zahnradpaar innerhalb des Gehäuses synchronisiert wird. Die Einheit bildet ein Unwuchtmodul. Eine der beiden Wellen ragt beidseitig aus dem Gehäuse heraus, wird einseitig angetrieben und kann über das andere Wellenende ein weiteres derartiges Unwuchtmodul antreiben. Dieser Unwuchtantrieb enthält zur Erreichung ausreichender Schwingleistung sechs auf dem Siebkörper montierte Unwuchtmodule. Diese sind in zwei achsparallelen Gruppen auf Traversen angeordnet. Der Antrieb erfolgt durch eine nicht mitschwingende stationäre Einheit aus Elektromotor und starkem Synchronisationsgetriebe neben der Siebmaschine. Hierbei wird relativ viel Platz auf dem Siebkörper benötigt und es ist eine unnötig hohe "tot" mitschwingende Masse der Unwuchtmodule, wegen der in diesen vorhandenen zusätzlichen Synchron-Zahnräder, der Ölschmierungen und der notwendigerweise massiv gebaut Getriebegehäuse vorhanden.

In der EP 0 692 317 A1 bzw DE 695 00 519 T2 ist eine Vorrichtung zur Erzeugung von Schwingungen für einen Pressentisch zum Formen von Gegenständen aus Beton beschrieben, wobei vier parallele Wellenzüge mit Unwuchten versehen und auf zwei übereinander angeordnete Paare verteilt sind. Bei dieser Vorrichtung ist keine Förderung bzw. Förderrichtung für die Formteile oberhalb des Pressentisches vorgesehen. Die Schwingungen werden daher ausschließlich in vertikaler Richtung ausgeführt und dienen ausschließlich dem besseren Fließfähigmachen der weichen Betonmasse in der Form und dadurch der exakteren Füllung der Form und der Vermeidung von Lunkern im Formteil. Durch die Phasenverschiebung der Unwuchtmassen der Wellenpaare gegeneinander kann die Amplitude der Schwingungen zwischen einem maximalen Wert und Null eingestellt werden. Insbesondere die Gehäuse für die Lagerung der vier parallelen Wellenzüge sind hierbei sehr aufwendig und schwer, sodass die mitschwingende Masse groß ist.

Ausgehend von diesem Stand der Technik liegt der Erfindung die Aufgabe zu Grunde, ein System mit einem Siebkörper und einem Unwuchtantrieb für in Förderrichtung des Siebgutes lineare Schwingungen ausübende Siebkörper einer Siebmaschine großer Durchsatzleistung bereitzustellen, der diese Nachteile nicht hat, sondern dessen mit dem Siebkörper mitschwingende Masse die Summe seiner Unwuchtmassen möglichst wenig übersteigt und dessen Unwuchtmasse modular verändert werden kann.

Die Lösung dieser Aufgabe ist im Patentanspruch 1 angegeben.

Vorteilhafte Weiterbildungen des Erfindungsgedankens sind den Unteransprüchen zu entnehmen.

Erfindungsgemäß werden hierbei ein Antriebsmotor und ein Synchrongetriebe neben dem Siebkörper stationär gelagert, welche mit diesem nicht mitschwingen.

Den beiden Ausgangswellen des Synchrongetriebes ist jeweils eine einzige horizontale Welle zugeordnet, die Unwuchtelemente aufweist und mittels einer drehstarren Gelenkwelle mit der Ausgangswelle verbunden und achsparallel zur benachbarten Welle sowie quer zur Förderrichtung des Siebkörpers angeordnet ist. Die Unwuchtelemente sind direkt an den Wellen und in Horizontalrichtung zwischen den Seitenwänden des Siebkörpers angeordnet, wobei die Wellen in Achsrichtung zwischen den Unwuchtelementen mittels Lagerelementen an einer mit den Seitenwänden verbundenen Traverse abgestützt sind.

Gruppen von Unwuchtelementen werden mitsamt ihren Lagerungen zu Unwuchtmodulen zusammengefasst. Jedes dieser Unwuchtmodule beinhaltet den zugehörigen Wellenabschnitt.

Analog zum Stand der Technik steht die jeweilige Ausgangswelle des Synchrongetriebes mit dem ersten siebkörperseitig vorgesehenen Unwuchtmodul über eine drehstarre Gelenkwelle, wie z. B. eine Kardanwelle in Wirkverbindung.

Hierbei greifen die Gelenkwellenenden einerseits am freien Ende der Ausgangswelle des Synchrongetriebes und andererseits am zugeordneten Wellenendbereich des ersten Wellenabschnittes an.

Einzelne Unwuchtmodule sind so beabstandet, dass sie - zum Ausgleich von Montagetoleranzen - über kurz bauende drehstarre Ausgleichkupplungen miteinander in Wirkverbindung gebracht werden können. Im Einbauzustand wird somit eine durchgehende Welle zwischen dem Synchrongetriebe und den einzelnen Unwuchtelementen gebildet.

Die Erfindung bezieht sich insbesondere auf die Erzeugung von Linearschwingungen des Siebkörpers, ist aber nicht darauf beschränkt.

Es sind auch mehrere Antriebseinheiten an einem Siebkörper denkbar, und auch mehrere Siebkörper mit entsprechendem Antrieb innerhalb einer Siebmaschine.

Der Erfindungsgegenstand ist anhand eines Ausführungsbeispieles in den Zeichnungen dargestellt und wird wie folgt beschrieben. Es zeigen:
- Figuren 1 und 2:: einen prinzipiell konstruktiven Aufbau des Systems in verschiedenen Ansichten;
- Figuren 3 und 4:: eine Teildarstellung eines Unwuchtmoduls in verschiedenen Ansichten und
- Figuren 5 und 6:: einen prinzipiellen Aufbau des unterschiedlich ausgebildeten Lagerbereiches.

Die Figuren 1 und 2 zeigen Prinzipskizzen einer Siebmaschine 1. Die Siebmaschine 1 wird über einen Antriebsmotor 1' angetrieben, der über eine Antriebswelle 2 mit einem Synchrongetriebe 3 verbunden ist. Das Synchrongetriebe 3 verfügt über zwei achsparallele Ausgangswellen 4, 5. Die Siebmaschine 1 ist hierbei nur partiell dargestellt und beinhaltet einen Siebkörper 6, der angedeutete Seitenwände 6' aufweist. Zwischen den Seitenwänden 6' des Siebkörpers 6 befinden sich mehrere Unwuchtmodule 7, die im Bereich von Traversen 21 zwischen den Seitenwänden 6' des Siebkörpers 6 austauschbar vorgesehen sind. Im Bereich der jeweiligen Traverse 21 erstrecken sich Wellenabschnitte 8, die in etwa achsgleicher Ausrichtung, wie die jeweilige Ausgangswelle 4, 5 des Synchrongetriebes 3 angeordnet sind. Über als Kardanwellen ausgebildete drehstarre Gelenkwellen 4', 5', die in ihren Endbereichen mit Kreuzgelenken 9, 10 versehen sind, wird die jeweilige Ausgangswelle 4, 5 des Synchrongetriebes 3 mit dem ersten Unwuchtmodul 7 verbunden. Hierbei greift das Kreuzgelenk 10 an dem Endbereich 11 des ersten Wellenabschnittes 8 an. Die einzelnen Wellenabschnitte 8 sind über drehstarre Ausgleichskupplungen 12 mit einander verbunden. Mit dem Bezugszeichen 13 ist das eigentliche Sieb angedeutet.

Die Figuren 3 und 4 zeigen in verschiedenen Ansichten ein einzelnes Unwuchtmodul 7. Es ist ein Gehäuse 14 dargestellt, das einen Teil des Unwuchtmoduls 7 umfasst. Ein jedes Unwuchtmodul 7 beinhaltet drei beabstandete Unwuchtelemente 15, 16, 17, die auf einem Wellenabschnitt 8 befestigt sind. Zwischen einzelnen Unwuchtelementen 15, 16, 17 sind Lagerelemente 18, 18' positioniert. Erfindungsgemäß sind die Unwuchtelemente 15, 17 außerhalb des Gehäuses 14 angeordnet. Ein jedes Unwuchtmodul 7 beinhaltet Befestigungsbereiche 22, über welche es im Bereich der zugehörigen Traverse 21 an dieser befestigt werden kann (siehe auch Fig. 2).

Die Figur 5 zeigt noch einmal den schematischen Aufbau bzw. die Funktion des Unwuchtantriebes. Dargestellt sind in angedeuteter Form die Siebmaschine 1, der Antriebsmotor 1', die Antriebswelle 2 des Antriebsmotors 1', das Synchrongetriebe 3 sowie dessen achsparallele Ausgangswellen 4, 5. Das Synchrongetriebe 3 beinhaltet zumindest ein zentrales Zahnrad 3' sowie zwei Antriebszahnräder 3". Im Bereich der Siebmaschine 1 sind die Seitenwände 6', die Traversen 21 sowie Unwuchtmodule 7 erkennbar, die jeweils auf einem Wellenabschnitt 8 vorgesehen sind. Ferner erkennbar sind die am ersten Unwuchtmodul 7 vorgesehenen Gelenke 10 sowie die zwischen den Unwuchtmodulen 7 angeordneten drehstarren Ausgleichkupplungen 12.

Der Unterschied zwischen den Figuren 5 und 6 liegt darin, dass bei Figur 5 je Unwuchtmodul 7 drei Unwuchtelemente 15, 16, 17 zum Einsatz gelangen, Während bei Figur 6 in einer nicht erfindungsgemäßen Ausführungsform lediglich zwei Unwuchtelemente 15, 16 vorgesehen sind. Dies bedingt auch eine andersartige Lagergestaltung. Während in Figur 5 zwei Lagerelemente 18, 18' vorgesehen sind, ist in Figur 6 nur ein einzelnes Lagerelement 18 eingesetzt.

### Vorteile des Unwuchtantriebes:

Gegenüber dem dargestellten Stand der Technik entfallen die in den Doppel-Unwuchtgetriebe-Modulen enthaltenen jeweiligen internen Synchronisationsgetriebe (Zahnradpaare) und deren zweite Wellen völlig. Ebenso entfallen die dafür nötigen Schmiersysteme. Außerdem sind die Getriebegehäuse wesentlich weniger aufwendig nötig, da keine exakte Zahnräderlagerungen und kein Schmiersystem und keine Gehäusedichtungen mehr nötig sind. Hierdurch sind bei den Unwuchtmodulen 7 bei gleicher "aktiver" Unwuchtmasse Platzbedarf, Gesamtgewicht, mitschwingende "Totmasse" und Preis wesentlich geringer als bei bekannten Ausführungen.

Der verringerte Platzbedarf ermöglicht (bei gleicher Außenabmessung) die Adaption deutlich erhöhter "aktiver" Unwuchtmassen und deutlich geringerer mitschwingender "Totmasse". Das erlaubt alternativ längere Siebböden, höheren Durchsatz bzw. kleinere Siebmaschinen bei gleichem Durchsatz. Das ist kostensenkend und erlaubt durch Minimierung von Gesamtgewicht und Außenabmessung den Straßentransport auch von Siebmaschinen höherer Durchsatzleistung als bisher.

Die modulare Anpassbarkeit der Unwuchtmasse an die Größen- und Leistungsklasse von Siebmaschinen ist feiner gestuft möglich.

Das erfindungsgemäße System ist ohne Weiteres auch auf Förderrinnen, Schwingförderer, Schüttelrinnen oder ähnliche Einrichtungen anwendbar.

### Bezugszeichenliste

- 1: Siebmaschine
- 1': Antriebsmotor
- 2: Antriebswelle
- 3: Synchrongetriebe
- 4: Ausgangswelle
- 4': Gelenkwelle (drehstarr)
- 5: Ausgangswelle
- 5': Gelenkwelle (drehstarr)
- 6: Siebkörper
- 6': Seitenwand
- 7: Unwuchtmodul
- 8: Wellenabschnitt
- 9: Kreuzgelenk
- 10: Kreuzgelenk
- 11: Wellenabschnitt (Endbereich)
- 12: Ausgleichskupplung (drehstarr)
- 13: Sieb
- 14: Gehäuse
- 15: Unwuchtelement
- 16: Unwuchtelement
- 17: Unwuchtelement
- 18: Lagerelement
- 18': Lagerelement
- 19: Welle
- 20: Welle
- 21: Traverse
- 22: Befestigungsbereich
- F: Förderrichtung der Siebmaschine

## Patentansprüche

1. System mit einem Siebkörper (6) und einem Unwuchtantrieb für Schwingungen ausübende Siebkörper (6) einer Siebmaschine (1) mit einer Förderrichtung (F) des Siebgutes, insbesondere mineralischer Brechgüter wie z. B. Ölsand, wobei
- ein Antriebsmotor (1') und ein damit in Wirkverbindung stehendes Synchrongetriebe (3) mit Ausgangswellen (4,5), welche paarweise mit gleicher Drehzahl gegenläufig zueinander rotieren, vorgesehen sind,
- der Antriebsmotor (1') und das Synchrongetriebe (3) separat vom Siebkörper (6) seitlich neben dem Siebkörper (6) stationär gelagert sind und nicht mit diesem mitschwingen,
- mit den Ausgangswellen (4,5) jeweils mittels drehstarrer Gelenkwellen (4',5') horizontal, parallel zueinander und quer zur Förderrichtung (F) des Siebgutes am Siebkörper (6) angeordnete Wellen (19, 20) verbunden sind, an denen in Horizontalrichtung zwischen den Seitenwänden (6') des Siebkörpers (6) Unwuchtelemente (15, 16, 17) direkt befestigt sind,
- die Wellen (19, 20) zwischen den Unwuchtelementen (15, 16, 17) mittels Lagerelementen (18, 18') an mit den Seitenwänden (6') verbundenen Traversen (21) abgestützt sind,
- die Wellen (19, 20) aus Wellenabschnitten (8) und diese drehstarr verbindenden Ausgleichskupplungen (12) gebildet sind und
- ein Wellenabschnitt (8) mit den an diesem angeordneten Unwuchtelementen (15, 16, 17) und Lagerelementen (18, 18') ein Unwuchtmodul (7) bildet, **dadurch gekennzeichnet, dass**
- das Unwuchtmodul (7) drei Unwuchtelemente (15, 16, 17) beinhaltet, die auf einem Wellenabschnitt (8) befestigt sind, wobei die Lagerelemente (18, 18') zwischen den Unwuchtelementen(15, 16, 17) positioniert sind, wobei zwei Unwuchtelemente (15, 17) außerhalb eines Gehäuses (14) des Unwuchtmoduls (7) angeordnet sind.

2. System nach Anspruch 1, **dadurch gekennzeichnet, dass** die Wellenabschnitte (8) einer Welle (19, 20) jeweils mittels Lagerelementen (18, 18') an einer gemeinsamen Traverse (21) gelagert sind.

3. System nach Anspruch 1 **dadurch gekennzeichnet, dass** die Unwuchtmodule (7) an den sie tragenden Traversen (21) austauschbar befestigt sind.

4. System nach einem der vorhergehenden Ansprüche, **dadurch gekennzeichnet, dass** die Traversen (21) im oberen Bereich des Siebkörpers (6) quer zu dessen Förderrichtung (F) jeweils mit seinen beiden Seitenwänden (6') verbunden sind.

## Claims

1. System having a screening body (6) and an unbalance drive for screening bodies (6), which exert vibrations, of a screening machine (1) having a conveying direction (F) of the screening material, in particular mineral crushing materials, such as, for example, oil sand, wherein
- a drive motor (1') and a synchronous gear mechanism (3) in operative connection therewith having output shafts (4, 5) which rotate oppositely to one another in pairs with the same speed of rotation are provided,
- the drive motor (1') and the synchronous gear mechanism (3) are mounted in a stationary manner separately from the screening body (6), laterally next to the screening body (6), and do not co-vibrate therewith,
- shafts (19, 20), which are arranged on the screening body (6) horizontally, parallel to one another, and transversally to the conveying direction (F) of the screening material, are connected to the output shafts (4, 5) in each case by means of rotationally fixed articulated shafts (4' 5') and have unbalanced elements (15, 16, 17) directly fastened thereto in the horizontal direction between the side walls (6') of the screening body (6),
- the shafts (19, 20) are supported between the unbalance elements (15, 16, 17) by means of bearing elements (18, 18') on crossmembers (21) connected to the side walls (6'),
- the shafts (19, 20) are formed from shaft portions (8) and compensating couplings (12) connecting the latter in a rotationally fixed manner, and
- a shaft portion (8) forms, together with the unbalance elements (15, 16, 17) and bearing elements (18, 18') arranged thereon, an unbalance module (7),
**characterized in that**
- the unbalance module (7) includes three unbalance elements (15, 16, 17) which are fastened on a shaft portion (8), wherein the bearing elements (18, 18') are positioned between the unbalance elements (15, 16, 17), wherein two unbalance elements (15, 17) are arranged outside a housing (14) of the unbalance elements (7).

2. System according to Claim 1, **characterized in that** the shaft portions (8) of a shaft (19, 20) are each mounted on a common crossmember (21) by means of bearing elements (18, 18').

3. System according to Claim 1, **characterized in that** the unbalance modules (7) are interchangeably fastened to the crossmembers (21) bearing them.

4. System according to one of the preceding claims, **characterized in that** the crossmembers (21) are in each case connected, in the upper region of the screening body (6), transversally to its conveying direction (F), to its two side walls (6').

## Revendications

1. Système avec un corps de tamisage (6) et un entraînement à balourd pour des corps de tamisage (6) réalisant des vibrations d'une machine à tamiser (1) avec une direction d'acheminement (F) des matériaux à tamiser, en particulier des minerais de concassage tels par exemple des sables bitumeux, dans lequel
- on prévoit un moteur d'entraînement (1') et un engrenage synchrone (3) en liaison active avec celui-ci avec des arbres de sortie (4, 5), lesquels tournent par paires avec le même nombre de tours de manière antagoniste entre eux,
- le moteur d'entraînement (1') et l'engrenage synchrone (3) sont montés de façon stationnaire séparément du corps de tamisage (6), latéralement à côté du corps de tamisage (6), et ne vibrent pas avec celui-ci,
- des arbres (19, 20), respectivement disposés sur le corps de tamisage (6) au moyen d'arbres articulés solidaires en rotation (4', 5') de façon horizontale parallèlement entre eux et transversalement à la direction d'acheminement (F) des matériaux à tamiser, sont reliés aux arbres de sortie (4, 5), auxquels arbres des éléments de balourd (15, 16, 17) sont directement fixés en direction horizontale entre les parois latérales (6') du corps de tamisage (6),
- les arbres (19, 20) sont en appui entre les éléments de balourd (15, 16, 17) au moyen d'éléments de support (18, 18') au niveau de traverses (21) reliées aux parois latérales (6'),
- les arbres (19, 20) sont formés par des parties d'arbre (8) et des accouplements compensateurs (12) reliant celles-ci de manière solidaire en rotation, et
- une partie d'arbre (8) avec les éléments de balourd (15, 16, 17) et éléments de support (18, 18') disposés sur celle-ci forme un module à balourd (7),
**caractérisé en ce que**
- le module à balourd (7) comprend trois éléments de balourd (15, 16, 17) qui sont fixés sur une partie d'arbre (8), dans lequel les éléments de support (18, 18') sont positionnés entre les éléments de balourd (15, 16, 17), dans lequel deux éléments de balourd (15, 17) sont disposés à l'extérieur d'un boîtier (14) du module à balourd (7).

2. Système selon la revendication 1, **caractérisé en ce que** les parties d'arbre (8) d'un arbre (19, 20) sont respectivement montées au moyen d'éléments de support (18, 18') sur une traverse (21) commune.

3. Système selon la revendication 1, **caractérisé en ce que** les modules à balourd (7) sont fixés de manière interchangeable aux traverses (21) qui les portent.

4. Système selon l'une des revendications précédentes, **caractérisé en ce que** les traverses (21) sont reliées dans la partie supérieure du corps de tamisage (6), transversalement à la direction d'acheminement (F) de celui-ci, respectivement aux deux parois latérales (6') de celui-ci.
